# EUROPÄISCHE PATENTSCHRIFT

(11) **EP 3 642 454 B1**
(45) Veröffentlichungstag und Bekanntmachung des Hinweises auf die Patenterteilung: **14.08.2024**
(21) Anmeldenummer: 18745826.0
(22) Anmeldetag: 20.06.2018
(51) Int. Cl.: E21C 47/00, E02F 3/18, E02F 7/02

(54) **SCHAUFELRADBAGGER MIT VERSETZTER FÖRDEREINRICHTUNG**
BUCKET WHEEL EXCAVATOR WITH OFFSET CONVEYOR DEVICE
EXCAVATEUR À GODETS AVEC DISPOSITIF DE TRANSPORT DÉCALÉ

(30) Priorität: 20.06.2017 DE 102017210277
(43) Veröffentlichungstag der Anmeldung: 29.04.2020
(73) Patentinhaber: Koch Solutions GmbH, 66787 Wadgassen (DE)
(72) Erfinder: RAAZ, Viktor, 44869 Bochum (DE)
(74) Vertreter: Patentanwälte Bernhardt / Wolff Partnerschaft mbB
(86) Internationale Anmeldenummer: PCT/EP2018/066444
(87) Internationale Veröffentlichungsnummer: WO 2018/234390

(56) Entgegenhaltungen:
- DE-A1- 102004 033 934
- FR-A- 1 436 105
- FR-A1- 2 580 611

## Beschreibung

Die Erfindung betrifft einen Schaufelradbagger gemäß dem Oberbegriff des Anspruchs 1.

Schaufelradbagger sind Vorrichtungen zum Abbau von insbesondere mineralischen Rohstoffen. Ein Schaufelradbagger umfasst in der Regel zumindest ein Fahrwerk mit einem um eine Schwenkmitte drehbaren Oberbau, aufweisend einen Grundrahmen mit Kontergewicht, einen höhenverstellbaren Ausleger mit Schaufelrad und Förderband, sowie eine relativ zum Oberbau schwenkbare Abwurfeinrichtung. Das Fahrwerk kann als Schreitwerk oder weiter verbreitet als Raupenfahrwerk ausgebildet sein.

Das Schaufelrad ist bekannter Weise am zur Schwenkmitte entfernten Ende des Auslegers angeordnet.

Zudem kann das Schaufelrad zur Haupterstreckungsachse der Fördereinrichtung verschwenkt und/oder verkippt sein. Die Verschwenkung des Schaufelrades um eine Vertikalachse am Vor-Kopf-Punkt ist bevorzugt, um einen Freischnittwinkel für einen seitlich angebrachten Schaufelradantrieb zur Seitenböschung zu ermöglichen. Das Schaufelrad kann um die Haupterstreckungsachse der Fördereinrichtung verkippt werden, um die Entleerung des Fördergutes auf das Förderband zu verbessern.

Eine häufige Ausgestaltung von Schaufelradbaggern sieht vor, dass der Oberbau in einem Winkel von 90° zur Abbaurichtung geschwenkt wird. Die Drehrichtung des Schaufelrades ist von der Schaufelanordnung abhängig. Während dieser Drehung nimmt das Schaufelrad über die Schaufeln das in diesem Moment abgetragene Material auf und transportiert dieses mit der Drehbewegung in den Schaufeln aufwärts. Durch die Schwerkraft wird das abgetragene Material mittels einer Schaufelradschurre auf die Fördereinrichtung geleitet. Das abgetragene Material wird durch das Förderband bis zur Schwenkmitte des Oberbaus transportiert, prallt von der Fördereinrichtung gegen eine Prallwand und fällt von dort mittels einer Ringschurre auf eine Abwurfeinrichtung, die das abgetragene Material von der Schwenkmitte in eine beliebige Abwurfrichtung transportiert und abwirft. Die Ringschurre ist am zum Schaufelrad entgegengesetzten Ende unter der Fördereinrichtung des Auslegers und im Bereich der Schwenkmitte, beziehungsweise Schwenkachse angeordnet. Von der Abwurfeinrichtung wird das abgetragene Material nach Stand der Technik bis zum Zielort, etwa einer Halde, einer Kippe, einem Brecher oder eine Beladeeinrichtung, weitergefördert.

Der Vor-Kopf-Punkt befindet sich am horizontal geschnittenen Schaufelrad an dem von der Schwenkachse des Auslegers am weitesten entfernten, zum abzutragenden Material gerichteten Punkt.

Weiterhin ist festzulegen, dass sämtliche in der Beschreibung genannten Ebenen senkrecht zum Horizont verlaufen, das heißt, sie verlaufen vertikal.

Beispielhaft ist im Stand der Technik ein alternativer Schaufelradbagger aus der Offenlegungsschrift DE 10 2004 033 934 A1 bekannt. Dieser Schaufelradbagger eignet sich hauptsächlich zum Abbau von Materialien mit hoher Festigkeit für den Tiefschnitt unterhalb der Aufstandsfläche des Schaufelradbaggers und/oder unterhalb des Wasserspiegels. Allerdings erfolgt die Fördergutübergabe nicht über der Schwenkmitte beziehungsweise Schwenkachse. Als Folge führt dies zu einer deutlichen Reduzierung des möglichen Schwenkwinkelbereiches. Dies ist damit zu begründen, dass die vertikale Schwenkachse des Auslegers relativ mittig in der Haupterstreckungsachse des Auslegers liegt. Wird der Ausleger mit dem Schaufelrad nun um einen Schwenkwinkel geschwenkt, so schwenkt der Ausleger mit seiner vom Schaufelrad entfernten Hälfte um denselben Schwenkwinkel aus. Somit ist der Schaufelradbagger sehr auf den Tiefschnitt ausgelegt und nicht für den Abbau mit weiten Schwenkwinkeln geeignet. Wegen des geringen Schwenkwinkels wird das abgebaute Fördergut über eine besonders groß dimensionierte Übergabeschurre an das abfördernde Transportband der Abwurfeinrichtung übergeben. Bei der Übergabeschurre handelt es sich insbesondere um eine Schlitzschurre, auch Schlitzbunker genannt. Wegen des geringen Schwenkwinkels ist die Übergabeschurre üblicherweise bewegungsstatisch, also unabhängig vom Schwenkwinkel des Auslegers ausgebildet. Ebenso ist die Abwurfeinrichtung bewegungsstatisch. Wegen der Ausrichtung des Schaufelrades entlang der Haupterstreckungsachse des Auslegers ist ein Drehteller am Schaufelrad notwendig. Dies erhöht das Gewicht des Schaufelradkopfes und folglich des gesamten Schaufelradbaggers erheblich und ist somit kostentreibend. Vorteilhaft ist bei dem hier beschriebenen Schaufelradbagger, dass wegen der geringen Verschwenkung beziehungsweise wegen des kleinen Schwenkwinkels die Schneidelemente relativ gleichmäßig belastet werden.

Demgegenüber besteht bei Schaufelradbaggern mit der Fördergutübergabe über der Schwenkmitte beziehungsweise Schwenkachse des Auslegers das Problem, dass an den Schaufeln angeordnete Schneidelemente durch eine Verschwenkung des Schaufelrades am Vor-Kopf-Punkt ungleichmäßig belastet werden und in der Folge ungleichmäßig verschlei-ßen.

Eine Möglichkeit den Verschleiß der Schneidelemente an den Schaufeln zu vergleichmäßigen ist aus dem in der Offenlegungsschrift SU 1270222 A1 offenbarten, und dem Oberbegriff des Anspruchs 1 entsprechenden Schaufelradbagger bekannt. Dies erfolgt, indem die Schneidelemente jeder einzelnen Schaufel anforderungsbedingt umfangsgemäß an der Schaufel verschoben werden. Hierzu wird der Winkel der Verschwenkung des Schaufelrades zur Normalen des Schwenkkreises bestimmt und analog zur Verschiebung der umfangsgemäß an jeder Schaufel angeordneten Schneidelemente, asymmetrisch zur Schaufelradebene angeordnet, genutzt.

Die asymmetrische Anbringung der Schneidelemente auf den Schaufeln des verschwenkten Schaufelrades gemäß dem vorgenannten Schaufelradbagger kann nur eine lokale Verbesserung im Sinne eines reduzierten Nachschneideeffektes, beispielhaft im Vor-Kopf-Punkt, bewirken. Schneidelemente, die nicht im Vor-Kopf-Punkt angeordnet sind, weisen weiterhin die vorgenannten Nachschneideeffekte und somit einen erhöhten Verschleiß der mittleren Schneidelemente auf. Außerdem erfordert eine asymmetrische Anordnung der Schneidelemente an den Schaufeln zusätzlich eine größere Schaufelbreite. Dies führt zu erhöhten Gesamtkosten betreffend das Schaufelrad.

Der vorgenannte Nachschneideffekt resultiert, wenn eine Schaufel dermaßen durch das zu schneidende Material geführt wird, dass einige Schneidelemente der Schaufel, in der Regel die mittleren Schneidelemente, die für einen Schneidvorgang des Schaufelrades in eine Richtung angeordnet sind, beim Schwenkvorgang in die andere Richtung Material mitschneiden müssen. Wegen der nachteiligen Anordnung der Schneidelemente zum Material erhöht sich sowohl der Grabwiderstand als auch der Verschleiß dieser Schneidelemente erheblich.

FR 2 580 611 A1 beschreibt eine teleskopierbare Vorrichtung zum Abbauen von Material mittels eines Schaufelrades, wobei das Schaufelrad an einem teleskopierbaren Arm um eine zentrale Schwenkachse gelagert und auch in Höhenrichtung positionierbar ist.

FR 1 436 105 A beschreibt eine schwenkbar um eine zumindest annähernd vertikal ausgerichtete Achse an einem vergleichsweise langen Horizontalträger gelagerte Vorrichtung zum Abbauen von Material mittels eines Schaufelrades, wobei der Horizontalträger bodengebunden mittels eines Raupenfahrwerks geführt wird, wobei gleichwohl in gewissen Grenzen eine Höhenpositionierung des Schaufelrades möglich ist.

Es ist daher Aufgabe der Erfindung, einen Schaufelradbagger gemäß dem Oberbegriff des Anspruchs 1 zu schaffen, bei dem der Verschleiß der Schneidelemente jeder Schaufel reduziert wird und bei dem die Stillstandszeiten des Schaufelradbaggers zudem verringert werden. Dabei soll der Schaufelradbagger bei kompakter und günstiger Bauweise ohne Berücksichtigung physischer Hindernisse hinter dem Schaufelradbagger einen möglichst weiten Schwenkwinkel bedienen können.

Erfindungsgemäß wird diese Aufgabe durch die Merkmale des Anspruchs 1 gelöst. Dadurch, dass die Haupterstreckungsachse der Fördereinrichtung windschief zur Schwenkachse des Auslegers verläuft, kann der Winkel der Verschwenkung des Schaufelrades zum Ausleger reduziert werden. Durch die reduzierte Verschwenkung des Schaufelrades greifen die Schneidelemente gleichmäßig belastet in das abzutragende Material. Die aus der neuen Gestaltung des Schaufelradbaggers resultierende gleichmäßige Belastung der Schneidelemente ermöglicht zudem bei gleicher Dimensionierung der Schneidelemente das Abtragen von härteren und abrasiveren Materialen gegenüber konventionell gestalteten Schaufelradbaggern.

Vorgesehen ist, dass bei der erfindungsgemäßen Ausführungsform die Fördergutübergabe von der Fördereinrichtung auf die Abwurfeinrichtung mittels der Schurre im Bereich der Schwenkachse des Auslegers erfolgt.

Die Erfindung sieht dabei vor, dass die Haupterstreckungsachse der Fördereinrichtung derart windschief zur Schwenkachse des Auslegers verläuft, dass die Haupterstreckungsachse einen horizontalen Versatz zur Schwenkachse des Auslegers aufweist.

Besonders bevorzugt erstreckt sich die Haupterstreckungsachse der Fördereinrichtung vollständig parallel zum Horizont, kann allerdings auch eine vertikale Verschwenkung von bis zu 15° zum Horizont aufweisen.

Vorteilhaft ist beispielsweise vorgesehen, dass der horizontale Versatz der Fördereinrichtung am Punkt des geringsten Abstandes zwischen der Haupterstreckungsachse der Fördereinrichtung und der Schwenkachse des Auslegers mindestens 10 %, bevorzugt mindestens 25 %, besonders bevorzugt mindestens 40 % der Gesamtbreite der Schaufelradbreite gemeinsam mit der Bandanlagenbreite beträgt.

Eine vorteilhafte Ausführungsform der Erfindung sieht vor, dass der horizontale Versatz der Fördereinrichtung am Punkt des geringsten Abstandes zwischen der Haupterstreckungsachse der Fördereinrichtung und der Schwenkachse des Auslegers höchstens 80 %, bevorzugt höchstens 70 %, besonders bevorzugt höchstens 60 % der Gesamtbreite der Schaufelradbreite gemeinsam mit der Bandanlagenbreite beträgt.

Besonders vorteilhafte Intervalle der vorgenannten beispielhaften Verhältnisangaben des horizontalen Versatzes am Punkt des geringsten Abstandes zwischen der Haupterstreckungsachse der Fördereinrichtung und der Schwenkachse des Auslegers bestehen darin, dass der vorgenannte horizontale Versatz 10 % bis 80 %, bevorzugt 25 % bis 70 %, besonders bevorzugt 40 bis 60 % der Gesamtbreite der Schaufelradbreite gemeinsam mit der Bandanlagenbreite beträgt. Es hat sich herausgestellt, dass sich der Winkel der Verschwenkung des Schaufelrades und somit der Verschleiß der Schneidelemente in diesen Bereichen besonders vorteilhaft reduzieren lässt. Es hat sich zudem herausgestellt, dass in den Randbereichen der jeweiligen, vorgenannten Intervallstufen ein ähnlicher Verschleiß besteht, wobei der Verschleiß mit enger werdendem Intervall geringer wird.

Um das Schaufelrad zur Verschleißreduktion der Schneidelemente vorteilhaft zu positionieren, ist erfindungsgemäß vorgesehen, dass das Schaufelrad derart am Ausleger angeordnet ist, dass das Schaufelrad an einem als Scheitelpunkt ausgebildeten Vor-Kopf-Punkt einen Winkel mit zwei Schenkelebenen einschließt, dessen erste Schenkelebene sich von dem Vor-Kopf-Punkt bis zur vertikalen Schwenkachse des Auslegers erstreckt und dessen zweite Schenkelebene sich von dem Vor-Kopf-Punkt entlang der Schaufelrad-Symmetrie-Radial-Ebene erstreckt.

Es hat sich als vorteilhaft herausgestellt, dass der Winkel zwischen der ersten und der zweiten Schenkelebene beispielhaft mindestens oder genau 0° beträgt.

Insbesondere kann der Winkel zwischen der ersten und der zweiten Schenkelebene beispielhaft höchstens 15°, bevorzugt höchstens 10°, besonders bevorzugt höchstens 5° betragen.

Besonders vorteilhafte Intervalle der vorgenannten beispielhaften Angaben des Winkels zwischen der ersten und der zweiten Schenkelebene bestehen darin, dass der Winkel jeweils einschließlich 0° bis 15°, bevorzugt 0° bis 10°, besonders bevorzugt 0° bis 5° beträgt. Umso kleiner der Winkel wird, desto besser lässt sich der Verschleiß der Schneidelemente einerseits reduzieren, andererseits vergleichmäßigen. Insbesondere ist als Winkel höchstens einschließlich 3° bevorzugt. Hierbei ist zu beachten, dass die Schneidelemente wegen der Unvorhersehbarkeit der Abbaubedingungen stets unterschiedlichen, abwechselnden Härtegraden und somit unterschiedlichem Verschleiß unterliegen. Ein Winkel von höchstens 5°, insbesondere höchstens 3° kann bereits ausreichend sein, weil der Verschleiß wegen vorhandener ungleichmäßiger Abbaubedingungen für die Schneidelemente möglicherweise nicht nennenswert weiter vergleichmäßigt werden kann. Der wie vorgenannt eingestellte Winkel ist somit vorteilhaft, um den Verschleiß der Schneidelemente pro Schaufel zu vergleichmäßigen. Es hat sich herausgestellt, dass in den Randbereichen der jeweiligen, vorgenannten Intervallstufen ein ähnlicher Verschleiß besteht, wobei der Verschleiß mit enger werdendem Intervall geringer wird. Zudem hat das vorgenannte Merkmal die wirtschaftlich sinnvolle Eigenschaft, dass die Schneidelemente infolge des gleichmäßigen Verschleißes gemeinsam auszutauschen sind. Dies führt zu möglichst geringen Stillstandzeiten des Schaufelradbaggers nach Lehre der Erfindung.

Vorteilhafterweise ist zur Verminderung der Verschwenkung des Schaufelrades vorgesehen, dass die Haupterstreckungsachse der Fördereinrichtung im Wesentlichen parallel zur ersten Schenkelebene verläuft. Im Wesentlichen parallel bedeutet hierbei, dass die Haupterstreckungsachse bis zu 10° geneigt zur ersten Schenkelebene angeordnet sein kann. Besonders bevorzugt ist allerdings eine Neigung von 0°, das heißt eine vollständige Parallelität im mathematischen Sinne.

Die Schurre des Schaufelradbaggers ist vorzugsweise eine Ringschurre. Es hat sich gezeigt, dass Ringschurren besonders geeignet sind, um das abgetragene Material trotz der horizontal versetzten Fördereinrichtung möglichst vollständig aufzunehmen.

Um die Menge des von der Fördereinrichtung in die Schurre geleiteten Materials zu erhöhen ist insbesondere vorgesehen, dass über der Schurre eine Prallwand mit einer Prallflächenerstreckungsebene angeordnet ist, wobei die Prallwand einen Prallwandwinkel zwischen zwei sich schneidenden Prallwandschenkelebenen einschließt, wobei sich die erste Prallwandschenkelebene rechtwinklig zur ersten Schenkelebene erstreckt und wobei sich die zweite Prallwandschenkelebene entlang der Prallflächenerstreckungsebene erstreckt.

Es hat sich gezeigt, dass der Prallwandwinkel vorzugsweise mindestens 0°, bevorzugt mindestens 15°, besonders bevorzugt mindestens 30° betragen kann.

Gemäß einer bevorzugten Ausführungsform der Erfindung kann der Prallwandwinkel höchstens 60°, bevorzugt höchstens 50°, besonders bevorzugt höchstens 40° betragen.

Besonders vorteilhafte Intervalle der vorgenannten beispielhaften Winkel des Prallwandwinkels bestehen darin, dass der Prallwandwinkel vorzugsweise 0° bis 60°, bevorzugt 15° bis 50°, besonders bevorzugt 30 bis 40° beträgt. Es hat sich herausgestellt, dass in den Randbereichen der jeweiligen Intervallstufen eine ähnliche Menge des Materials von der Fördereinrichtung in die Schurre geleitet wird, wobei die Menge des Materials mit enger werdendem Intervall höher wird.

Ebenfalls bevorzugt ist, dass die Prallwand eine zur vertikalen Schwenkachse konkav verlaufende Prallflächenerstreckungsebene aufweist. Es hat sich gezeigt, dass durch diese Ausgestaltung der Prallwand das von der Fördereinrichtung auf die Prallwand prallende Material möglichst wenig gestreut wird. Somit erhöht sich der in die Schurre anfallende Anteil des Materials.

Vorteilhafterweise verläuft eine Hauptträgheitsachse der Schurre entlang der Schwenkachse des Auslegers. Gleichzeitig oder auch alternativ kann eine Symmetrieachse der Schurre entlang der Schwenkachse des Auslegers verlaufen. Diese Merkmale definieren unter Würdigung des Anspruchs 1 bevorzugte Anforderungen an die Ausgestaltung der Schurre, beziehungsweise an die Anordnung des Versatzes der Fördereinrichtung zur Schurre, um die erfindungsgemäße Aufgabe zu lösen.

Es hat sich herausgestellt, dass, sofern keine Sondervorteile genannt worden sind, jedes der der vorgenannten Merkmale, entsprechend den Unteransprüchen in Kombination mit dem unabhängigen Anspruch 1, den erfindungsgemäßen Schaufelradbagger verbessern und somit die Aufgabe noch besser lösen.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung aufgeführten Merkmale jeweils einzeln für sich oder in beliebiger Kombination erfindungswesentlich sein.

Es zeigen:
- Figur 1: eine schematische Draufsicht auf einen Schaufelradbagger gemäß dem Stand der Technik,
- Figur 2: eine schematische Draufsicht auf einen Schaufelradbagger gemäß einer ersten Ausführungsform,
- Figur 3: eine schematische Draufsicht auf einen Schaufelradbagger gemäß einer zweiten Ausführungsform und
- Figur 4: eine schematische Seitenansicht auf einen Schaufelradbagger gemäß einer der beiden Ausführungsformen.

In Fig. 1 sind schematisch eine Draufsicht eines Schaufelradbaggers (1) nach Stand der Technik zum kontinuierlichen Abbau von Material (5) dargestellt. Der dargestellte Schaufelradbagger (1) eignet sich insbesondere für den Einsatz in einem Tagebau. Dabei weist der Schaufelradbagger (1) ein um eine Mittelachse (M) rotierbares Schaufelrad (2) auf, wobei das Schaufelrad (2) eine Mehrzahl von umfangsgemäß angeordneten Schaufeln (3) umfasst. Zudem weist das Schaufelrad (2) eine Schaufelradbreite (SB) und eine Schaufelrad-Symmetrie-Radial-Ebene (Y) auf. Die Schaufelradbreite (SB) erstreckt sich entlang der Mittelachse (M). Die Schaufelrad-Symmetrie-Radial-Ebene (Y) steht senkrecht zur Mittelachse (M) und schneidet diese Mittelachse (M) bei der halben Schaufelradbreite (SB). Weiterhin weist der Schaufelradbagger (1) eine Fördereinrichtung (4) mit einer Haupterstreckungsachse (F) zum Fördern des mittels des Schaufelrades (2) abgetragenen Materials (5) auf. Die Fördereinrichtung (4) weist zudem eine Bandanlagenbreite (BB) auf, die wie in Fig. 1 dargestellt senkrecht zur Haupterstreckungsachse (F) der Fördereinrichtung (4) steht. Sowohl das Schaufelrad (2) als auch die Fördereinrichtung (4) sind an einem um eine vertikale Schwenkachse (X) schwenkbaren Ausleger (6) angebracht. Das Schaufelrad (2) ist in einem endseitigen Bereich des Auslegers (6) angeordnet. Zur Aufnahme des Materials (5) von der Fördereinrichtung (4) umfasst der Schaufelradbagger (1) eine Schurre (7). Die Schurre (7) ist am zum Schaufelrad (2) entgegengesetzten Ende der Fördereinrichtung (4) des Auslegers (6) angeordnet. Dabei befindet sich die Schurre (7) unter dem Ende der Fördereinrichtung (4) des Auslegers (6). Weiterhin wesentlich ist die Schurre (7) im Bereich der Schwenkachse (X) angeordnet. Im Bereich der Schwenkachse (X) bedeutet insbesondere der Bereich, in dem die Schwenkachse (X) des Auslegers (6) die Schurre (7) in einem projizierten Horizontalschnitt durchdringt. Mit der Formulierung "unter dem Ende der Fördereinrichtung (4) des Auslegers (6)" ist gemeint, dass die Schurre (7) physisch vertikal niedriger liegt als das entsprechende Ende der Fördereinrichtung (4) des Auslegers (6), siehe beispielhaft Figur 4. Der vorgenannte Aufbau ist auch in den erfindungsgemäßen Ausführungsformen nach den Figuren 2 bis 4 realisiert.

Ausschließlich in Fig. 1 ist offenbart, dass die Haupterstreckungsachse (F) der Fördereinrichtung (4) gemäß dem Stand der Technik durch die Schwenkachse (X) des Auslegers (6) verläuft. Oberhalb der Schurre (7) ist eine Prallwand (9) mit einer Prallflächenerstreckungsebene (PA) angeordnet, wobei die Prallflächenerstreckungsebene (PA) senkrecht zur Haupterstreckungsachse (F) der Fördereinrichtung (4) verläuft.

Wie in den Fig. 2 und 3 dargestellt unterscheidet sich der erfindungsgemäße Schaufelradbagger (1) insofern wesentlich von dem Schaufelradbagger (1), als die Haupterstreckungsachse (F) der Fördereinrichtung (4) windschief zur Schwenkachse (X) des Auslegers (6) verläuft. Besonders bevorzugt ist vorgesehen, dass die Haupterstreckungsachse (F) der Fördereinrichtung (4) derart windschief zur Schwenkachse (X) des Auslegers (6) verläuft, dass die Haupterstreckungsachse (F) einen horizontalen Versatz (FV) zur Schwenkachse (X) des Auslegers (6) aufweist.

Der bevorzugte horizontale Versatz (FV) gemäß den Fig. 2 und 3 ermöglicht einen reduzierten Winkel (α) gegenüber der in Fig. 1 dargestellten Ausführungsform, das heißt, dass das Schaufelrad (2) der ersten und zweiten erfindungsgemäßen Ausführungsform eine geringere Verschwenkung hat das Schaufelrad (2) gemäß dem Stand der Technik nach Fig. 1. Hieraus resultiert, dass nach Lehre der Erfindung die Schaufeln (3) mit erhöhtem umfangsgemäßem Anteil in das abzutragende Material (5) eingreifen. Die vorliegend nicht näher dargestellten Schneidelemente der einzelnen Schaufeln (3) werden somit gegenüber dem Stand der Technik gleichmäßiger beansprucht. Eine besonders gleichmäßige Beanspruchung der Schneidelemente der Schaufeln (3) ergibt sich aus der zweiten Ausführungsform des Schaufelradbaggers (1) gemäß Fig. 3.

Weiterhin ist in den Fig. 2 und 3 beispielhaft dargestellt, dass der bevorzugte horizontale Versatz (FV) der Fördereinrichtung (4) am Punkt des geringsten Abstandes genau 50 % der Gesamtbreite der Schaufelradbreite (SB) gemeinsam mit der Bandanlagenbreite (BB) entspricht.

Die die Schaufelradbreite (SB) und die Bandanlagenbreite (BB) können den gleichen Betrag aufweisen. Allerdings müssen die Schaufelradbreite (SB) und die Bandanlagenbreite (BB) nicht zwangsweise den gleichen Betrag aufweisen.

Das Schaufelrad (2) ist insbesondere derart am Ausleger (6) angeordnet, dass das Schaufelrad (2) an einem als Scheitelpunkt ausgebildeten Vor-Kopf-Punkt (P) einen Winkel (α) mit zwei Schenkelebenen (S1, S2) einschließt. Der Vor-Kopf-Punkt (P) befindet sich am horizontal geschnittenen Schaufelrad (2) an dem von der Schwenkachse (X) des Auslegers (6) am weitesten entfernten, zum abzutragenden Material (5) gerichteten Punkt. Die erste Schenkelebene (S1) erstreckt sich bevorzugt von dem Vor-Kopf-Punkt (P) bis zur Schwenkachse (X) des Auslegers (6). Die zweite Schenkelebene (S2) erstreckt sich besonders bevorzugt von dem Vor-Kopf-Punkt (P) entlang der Schaufelrad-Symmetrie-Radial-Ebene (Y).

Der Winkel (α) beträgt in der in Fig. 2 dargestellten, ersten Ausführungsform exemplarisch 3°. In der in Fig. 3 dargestellten, zweiten Ausführungsform beträgt der Winkel (α) beispielhaft 0°. Das Winkelintervall des Winkels (α) beträgt beispielhaft 0° bis 15°, bevorzugt 0° bis 10°, besonders bevorzugt 0° bis 5°. Dabei kann der Winkel (α) bei Klein- und Kompaktbaggern beispielhaft 10° bis 15° und bei Mittel- und Großbaggern vorzugsweise 5° bis 10° betragen.

Wie in Fig. 2 als auch in Fig. 3 dargestellt, verläuft die Haupterstreckungsachse (F) der Fördereinrichtung (4) vorzugsweise parallel zur ersten Schenkelebene (S1).

In allen Fig. 1 bis 4 ist die Schurre (7) beispielhaft als Ringschurre dargestellt, so dass die Haupterstreckungsachse (F) gemäß den Fig. 1 bis 3 in horizontaler Schnittansicht als Sekante windschief zur Schwenkachse (X) des Auslegers (6) beziehungsweise auch zur Rotationsachse der Schurre (7) verläuft.

Gemäß den Fig. 2 und 3 kann jeweils eine Prallwand (9) mit einer Prallflächenerstreckungsebene (PA) über der Schurre (7) angeordnet sein. Dabei schließt die Prallwand (9) jeweils einen Prallwandwinkel (β) zwischen zwei sich schneidenden Prallwandschenkelebenen (P1, P2) ein. Die erste Prallwandschenkelebene (P1) erstreckt sich insbesondere rechtwinklig zur ersten Schenkelebene (S1). Die zweite Prallwandschenkelebene (P2) erstreckt sich vorzugsweise entlang der Prallflächenerstreckungsebene (PA).

Der Prallwandwinkel (β) beträgt in den Fig. 2 und 3 beispielhaft 30°. Das Winkelintervall des Prallwandwinkels (β) beträgt beispielhaft 0° bis 60°, bevorzugt 15° bis 50°, besonders bevorzugt 30° bis 40°.

Zudem ist der schematischen Darstellung der Fig. 2 und 3 zu entnehmen, dass eine Hauptträgheitsachse der Schurre (7) bevorzugt entlang der Schwenkachse (X) des Auslegers (6) verläuft. Zudem verläuft gemäß den dargestellten Fig. 2 und 3 vorzugsweise eine Symmetrieachse der Schurre (7) entlang der Schwenkachse (X) des Auslegers (6). Es ist jedoch erfindungsgemäß nicht zwingend vorgesehen, dass die Hauptträgheitsachse der Schurre (7) gleichzeitig die Symmetrieachse der Schurre (7) bildet.

Fig. 4 zeigt eine schematische Seitenansicht auf einen Schaufelradbagger (1) gemäß einer der beiden Ausführungsformen nach den Fig. 2 oder 3. Das Schaufelrad (2) des Schaufelradbaggers (1) ist um seine Rotationsachse (M) drehbar gelagert und kann mit seinen umfangsgemäß angeordneten Schaufeln (3) Material (5) abtragen. Das abgetragene Material (5) fällt während der Rotation des Schaufelrades (2) mittels der Schwerkraft in eine in der oberen Hälfte des Schaufelrades (2) angeordnete Schaufelradschurre (10). Über die Schaufelradschurre (10) wird das abgetragene Material (5) auf die Fördereinrichtung (4) weitergeleitet. Die Fördereinrichtung (4) fördert das abgetragene Material (5) entlang ihrer Haupterstreckungsachse (F) bis zu einem Bereich oberhalb der Schurre (7). Damit das abgetragene Material (5) möglichst vollständig in die Schurre (7) gelangt, ist auf Höhe der Fördereinrichtung (4) die Prallwand (9) über der Schurre (7) angeordnet. Gegen diese Prallwand (9) prallt das abgetragene Material (5) und wird mittels der Schurre (7) letztlich auf eine Abwurfeinrichtung (8) weitergeleitet.

Sämtliche zu den Fig. 1 bis 4 genannte Ebenen verlaufen senkrecht zum Horizont, das heißt, sie sind stets zum horizontalen Querschnitt vertikale Ebenen.

Die Aufgabe der Erfindung kann durch mehrere Erfindungsgedanken im Einzelnen oder kombiniert gelöst werden.

### Bezugszeichenliste

- 1: Schaufelradbagger
- 2: Schaufelrad
- 3: Schaufel
- 4: Fördereinrichtung
- 5: Material
- 6: Ausleger
- 7: Schurre
- 8: Abwurfeinrichtung
- 9: Prallwand
- 10: Schaufelradschurre

- M: Mittelachse des Schaufelrades
- Y: Schaufelrad-Symmetrie-Radial-Ebene
- F: Haupterstreckungsachse der Fördereinrichtung
- X: Schwenkachse des Auslegers
- P: Vor-Kopf-Punkt
- α: Winkel
- S1: erste Schenkelebene des Winkels
- S2: zweite Schenkelebene des Winkels
- PA: Prallflächenerstreckungsebene der Prallwand
- β: Prallwandwinkel
- P1: erste Prallwandschenkelebene der Prallwand
- P2: zweite Prallwandschenkelebene der Prallwand
- FV: Versatz der Fördereinrichtung
- SB: Schaufelradbreite
- BB: Bandanlagenbreite

## Patentansprüche

1. Schaufelradbagger (1) zum kontinuierlichen Abbau von Material (5), insbesondere in einem Tagebau, aufweisend
ein um eine Mittelachse (M) rotierbares Schaufelrad (2) mit einer Mehrzahl von umfangsgemäß angeordneten Schaufeln (3), mit einer Schaufelradbreite (SB) und mit einer Schaufelrad-Symmetrie-Radial-Ebene (Y),
eine Fördereinrichtung (4) mit einer Haupterstreckungsachse (F) zum Fördern des mittels des Schaufelrades (2) abgetragenen Materials (5) und mit einer Bandanlagenbreite (BB),
einen um eine vertikale Schwenkachse (X) schwenkbaren Ausleger (6), an dem das Schaufelrad (2) und die Fördereinrichtung (4) angebracht sind,
und eine Schurre (7) zur Aufnahme des Materials (5) von der Fördereinrichtung (4), wobei die Haupterstreckungsachse (F) der Fördereinrichtung (4) windschief zur Schwenkachse (X) des Auslegers (6) verläuft, wobei die Haupterstreckungsachse (F) einen horizontalen Versatz (FV) zur Schwenkachse (X) des Auslegers (6) aufweist, wobei das Schaufelrad (2) derart am Ausleger (6) angeordnet ist, dass das Schaufelrad (2) an einem als Scheitelpunkt ausgebildeten Vor-Kopf-Punkt (P) einen Winkel (α) mit zwei Schenkelebenen (S1, S2) einschließt, dessen erste Schenkelebene (S1) sich von dem Vor-Kopf-Punkt (P) bis zur Schwenkachse (X) des Auslegers (6) erstreckt und dessen zweite Schenkelebene (S2) sich von dem Vor-Kopf-Punkt (P) entlang der Schaufelrad-Symmetrie-Radial-Ebene (Y) erstreckt, **dadurch gekennzeichnet, dass** die Schurre (7) unter dem zum Schaufelrad (2) entgegengesetzten Ende der Fördereinrichtung (4) des Auslegers (6) und im Bereich der Schwenkachse (X) angeordnet ist.

2. Schaufelradbagger (1) nach Anspruch 1, **dadurch gekennzeichnet, dass** der horizontale Versatz (FV) der Fördereinrichtung (4) am Punkt des geringsten Abstandes mindestens 10 %, bevorzugt mindestens 25 %, besonders bevorzugt mindestens 40 % der Gesamtbreite der Schaufelradbreite (SB) gemeinsam mit der Bandanlagenbreite (BB) beträgt.

3. Schaufelradbagger (1) nach einem der Ansprüche 1 oder 2, **dadurch gekennzeichnet, dass** der horizontale Versatz (FV) der Fördereinrichtung (4) am Punkt des geringsten Abstandes höchstens 80 %, bevorzugt höchstens 70 %, besonders bevorzugt höchstens 60 % der Gesamtbreite der Schaufelradbreite (SB) gemeinsam mit der Bandanlagenbreite (BB) beträgt.

4. Schaufelradbagger (1) nach einem der vorangegangenen Ansprüche, **dadurch gekennzeichnet, dass** der Winkel (α) mindestens 0° oder genau 0° beträgt.

5. Schaufelradbagger (1) nach einem der vorangegangenen Ansprüche, **dadurch gekennzeichnet, dass** der Winkel (α) einschließlich höchstens 15°, bevorzugt höchstens 10°, besonders bevorzugt höchstens 5° beträgt.

6. Schaufelradbagger (1) nach einem der vorangegangenen Ansprüche, **dadurch gekennzeichnet, dass** die Haupterstreckungsachse (F) der Fördereinrichtung (4) im Wesentlichen parallel oder parallel zur ersten Schenkelebene (S1) verläuft.

7. Schaufelradbagger (1) nach wenigstens einem der vorangegangenen Ansprüche, **dadurch gekennzeichnet, dass** die Schurre (7) eine Ringschurre ist, so dass die Haupterstreckungsachse (F) in horizontaler Schnittansicht als Sekante windschief zur Rotationsachse der Schurre (7) verläuft.

8. Schaufelradbagger (1) nach wenigstens einem der vorangegangenen Ansprüche, **dadurch gekennzeichnet, dass** über der Schurre (7) eine Prallwand (9) mit einer Prallflächenerstreckungsebene (PA) angeordnet ist, wobei die Prallwand (9) einen Prallwandwinkel (β) zwischen zwei sich schneidenden Prallwandschenkelebenen (P1, P2) einschließt, wobei sich die erste Prallwandschenkelebene (P1) rechtwinklig zur ersten Schenkelebene (S1) erstreckt und wobei sich die zweite Prallwandschenkelebene (P2) entlang der Prallflächenerstreckungsebene (PA) erstreckt.

9. Schaufelradbagger (1) nach Anspruch 8, **dadurch gekennzeichnet, dass** der Prallwandwinkel (β) mindestens 0°, bevorzugt mindestens 15°, besonders bevorzugt mindestens 30° beträgt.

10. Schaufelradbagger (1) nach einem der Ansprüche 8 oder 9, **dadurch gekennzeichnet, dass** der Prallwandwinkel (β) höchstens 60°, bevorzugt höchstens 50°, besonders bevorzugt höchstens 40° beträgt.

11. Schaufelradbagger (1) nach wenigstens einem der vorangegangenen Ansprüche, insbesondere nach Anspruch 8, **dadurch gekennzeichnet, dass** eine/die über der Schurre (7) angeordnete Prallwand (9) eine zur vertikalen Schwenkachse (X) konkav verlaufende Prallflächenerstreckungsebene (PA) aufweist.

12. Schaufelradbagger (1) nach wenigstens einem der vorangegangenen Ansprüche, **dadurch gekennzeichnet, dass** eine Hauptträgheitsachse der Schurre (7) entlang der Schwenkachse (X) des Auslegers (6) verläuft, und/oder dass eine Symmetrieachse der Schurre (7) entlang der Schwenkachse (X) des Auslegers (6) verläuft.

## Claims

1. Bucket wheel excavator (1) for continuously excavating material (5), in particular in open-cast mining, having
a bucket wheel (2) which can be rotated about a central axis (M) and which has a plurality of shovels (3) arranged on the circumference, a bucket wheel width (SB) and a bucket wheel radial plane of symmetry (Y),
a conveyor device (4) with a main extension axis (F) for conveying the material (5) excavated using the bucket wheel (2) and with a belt system width (BB),
a boom (6) which can be pivoted about a vertical pivot axis (X) and to which the bucket wheel (2) and the conveyor device (4) are attached,
and a chute (7) for receiving the material (5) from the conveyor device (4),
wherein the main extension axis (F) of the conveyor device (4) is skewed relative to the pivot axis (X) of the boom (6), wherein the main extension axis (F) has a horizontal offset (FV) relative to the pivot axis (X) of the boom (6), wherein the bucket wheel (2) is arranged on the boom (6) such that the bucket wheel (2), at a front-head point (P) configured as an apex, encloses an angle (α) with two side planes (S1, S2), the first side plane (S1) thereof extending from the front-head point (P) to the pivot axis (X) of the boom (6) and the second side plane (S2) thereof extending from the front-head point (P) along the bucket wheel radial plane of symmetry (Y),
**characterized in that** the chute (7) is arranged under that end of the conveyor device (4) of the boom (6) which is opposite the bucket wheel (2) and in the region of the pivot axis (X).

2. Bucket wheel excavator (1) according to Claim 1, **characterized in that** the horizontal offset (FV) of the conveyor device (4) at the point of the smallest spacing is at least 10%, preferably at least 25%, particularly preferably at least 40% of the total width of the bucket wheel width (SB) together with the belt system width (BB) .

3. Bucket wheel excavator (1) according to one of Claims 1 and 2, **characterized in that** the horizontal offset (FV) of the conveyor device (4) at the point of the smallest spacing is at most 80%, preferably at most 70%, particularly preferably at most 60% of the total width of the bucket wheel width (SB) together with the belt system width (BB).

4. Bucket wheel excavator (1) according to one of the preceding claims, **characterized in that** the angle (α) is at least 0° or exactly 0°.

5. Bucket wheel excavator (1) according to one of the preceding claims, **characterized in that** the angle (α) is inclusively at most 15°, preferably at most 10°, particularly preferably at most 5°.

6. Bucket wheel excavator (1) according to one of the preceding claims, **characterized in that** the main extension axis (F) of the conveyor device (4) runs substantially parallel or parallel to the first side plane (S1).

7. Bucket wheel excavator (1) according to at least one of the preceding claims, **characterized in that** the chute (7) is a ring chute so that in a horizontal sectional view the main extension axis (F) as a secant is skewed relative to the rotational axis of the chute (7).

8. Bucket wheel excavator (1) according to at least one of the preceding claims, **characterized in that** an impact wall (9) with an impact surface extension plane (PA) is arranged above the chute (7), wherein the impact wall (9) encloses an impact wall angle (β) between two intersecting impact wall side planes (P1, P2), wherein the first impact wall side plane (P1) extends at right angles to the first side plane (S1) and wherein the second impact wall side plane (P2) extends along the impact surface extension plane (PA).

9. Bucket wheel excavator (1) according to Claim 8, **characterized in that** the impact wall angle (β) is at least 0°, preferably at least 15°, particularly preferably at least 30°.

10. Bucket wheel excavator (1) according to one of Claims 8 or 9, **characterized in that** the impact wall angle (β) is at most 60°, preferably at most 50°, particularly preferably at most 40°.

11. Bucket wheel excavator (1) according to at least one of the preceding claims, in particular according to Claim 8, **characterized in that** an/the impact wall (9) arranged above the chute (7) has an impact surface extension plane (PA) running in a concave manner relative to the vertical pivot axis (X).

12. Bucket wheel excavator (1) according to at least one of the preceding claims, **characterized in that** a main axis of inertia of the chute (7) runs along the pivot axis (X) of the boom (6), and/or **in that** an axis of symmetry of the chute (7) runs along the pivot axis (X) of the boom (6).

## Revendications

1. Excavateur à godets (1) pour l'extraction continue de matériau (5), en particulier dans une mine à ciel ouvert, comprenant
une roue à godets (2) pouvant tourner autour d'un axe central (M), comprenant une pluralité de godets (3) disposées circonférentiellement, ayant une largeur de roue à godets (SB) et ayant un plan radial de symétrie de roue à godets (Y),
un dispositif de convoyage (4), ayant un axe d'extension principale (F), pour convoyer le matériau (5) enlevé au moyen de la roue à godets (2), et ayant une largeur du système de bande de convoyage (BB),
une flèche (6) pouvant pivoter autour d'un axe de pivotement vertical (X), sur laquelle sont montés la roue à godets (2) et le dispositif de convoyage (4), et une goulotte (7) pour recevoir le matériau (5) du dispositif de convoyage (4),
dans lequel
l'axe d'extension principale (F) du dispositif de convoyage (4) s'étend en oblique par rapport à l'axe de pivotement (X) de la flèche (6),
l'axe d'extension principale (F) présente un décalage horizontal (FV) par rapport à l'axe de pivotement (X) de la flèche (6),
la roue à godets (2) est disposée sur la flèche (6) de telle sorte qu'en un point avant la tête (P) conçu comme un sommet, la roue à godets (2) forme un angle (α) avec deux plans de branche (S1, S2), dont le premier plan de branche (S1) s'étend du point avant tête (P) jusqu'à l'axe de pivotement (X) de la flèche (6) et dont le deuxième plan de branche (S2) s'étend du point avant tête (P) le long du plan radial de symétrie de roue à godets (Y), **caractérisé en ce que** la goulotte (7) est disposée sous l'extrémité du dispositif de convoyage (4) de la flèche (6) opposée à la roue à godets (2) et dans la zone de l'axe de pivotement (X).

2. Excavateur à godets (1) selon la revendication 1,
**caractérisé en ce que** le décalage horizontal (FV) du dispositif de convoyage (4) au point de la plus petite distance est d'au moins 10 %, de préférence d'au moins 25 %, de manière particulièrement préférée d'au moins 40 % de la largeur totale de la largeur de roue à godets (SB) conjointement avec la largeur du système de bande de convoyage (BB).

3. Excavateur à godets (1) selon l'une des revendications 1 ou 2, **caractérisé en ce que** le décalage horizontal (FV) du dispositif de convoyage (4) au point de la plus petite distance est au maximum de 80 %, de préférence au maximum de 70 %, de manière particulièrement préférée au maximum de 60 % de la largeur totale de la largeur de roue à godets (SB) conjointement avec la largeur du système de bande de convoyage (BB).

4. Excavateur à godets (1) selon l'une des revendications précédentes, **caractérisé en ce que** l'angle (α) est d'au moins 0° ou exactement de 0°.

5. Excavateur à godets (1) selon l'une des revendications précédentes, **caractérisé en ce que** l'angle (α) est au maximum de 15°, de préférence au maximum de 10°, de manière particulièrement préférée au maximum de 5°, bornes incluses.

6. Excavateur à godets (1) selon l'une des revendications précédentes, **caractérisé en ce que** l'axe d'extension principale (F) du dispositif de convoyage (4) est parallèle ou sensiblement parallèle au premier plan de branche (S1).

7. Excavateur à godets (1) selon l'une au moins des revendications précédentes,
**caractérisé en ce que** la goulotte (7) est une goulotte annulaire, de sorte que l'axe d'extension principale (F) s'étend, en vue en coupe horizontale, comme une sécante en oblique par rapport à l'axe de rotation de la goulotte (7).

8. Excavateur à godets (1) selon l'une au moins des revendications précédentes,
**caractérisé en ce qu'**une paroi d'impact (9) ayant un plan d'extension de surface d'impact (PA) est disposée au-dessus de la goulotte (7), la paroi d'impact (9) formant un angle de paroi d'impact (β) entre deux plans de branche de paroi d'impact (P1, P2) qui se coupent, le premier plan de branche de paroi d'impact (P1) s'étendant à angle droit par rapport au premier plan de branche (S1), et le deuxième plan de branche de paroi d'impact (P2) s'étendant le long du plan d'extension de surface d'impact (PA).

9. Excavateur à godets (1) selon la revendication 8,
**caractérisé en ce que** l'angle de paroi d'impact (β) est d'au moins 0°, de préférence d'au moins 15°, de manière particulièrement préférée d'au moins 30°.

10. Excavateur à godets (1) selon l'une des revendications 8 ou 9, **caractérisé en ce que** l'angle de paroi d'impact (β) est au maximum de 60°, de préférence au maximum de 50°, de manière particulièrement préférée au maximum de 40°.

11. Excavateur à godets (1) selon l'une au moins des revendications précédentes, en particulier selon la revendication 8,
**caractérisé en ce qu'**une ou la paroi d'impact (9) disposée au-dessus de la goulotte (7) présente un plan d'extension de surface d'impact (PA) s'étendant de façon concave par rapport à l'axe de pivotement vertical (X).

12. Excavateur à godets (1) selon l'une au moins des revendications précédentes,
**caractérisé en ce qu'**un axe principal d'inertie de la goulotte (7) s'étend le long de l'axe de pivotement (X) de la flèche (6), et/ou
**en ce qu'**un axe de symétrie de la goulotte (7) s'étend le long de l'axe de pivotement (X) de la flèche (6).
